# EUROPÄISCHE PATENTSCHRIFT

(11) **EP 0 213 237 B1**
(45) Veröffentlichungstag und Bekanntmachung des Hinweises auf die Patenterteilung: **24.01.1990**
(21) Anmeldenummer: 85114905.4
(22) Anmeldetag: 25.11.1985
(51) Int. Cl.: E05B 17/20

(54) **Kombinationsschloss**
Combination lock
Serrure à combinaisons

(30) Priorität: 29.08.1985 DE 8524683 U
(43) Veröffentlichungstag der Anmeldung: 11.03.1987
(73) Patentinhaber: Mauer GmbH, D-42579 Heiligenhaus (DE)
(72) Erfinder: Mauer, Günter, D-5628 Heiligenhaus (DE)
(74) Vertreter: Götz, Friedrich, Dipl.-Phys.

(56) Entgegenhaltungen:
- DE-A- 2 556 682

## Beschreibung

### Technisches Gebiet

Die Erfindung betrifft ein Kombinationsschloß mit einem gegossenen Gehäuse, einem aufgeschraubten Deckel, einem im Gehäuse geführten Riegel, einem den Riegel betätigenden Antriebsnocken, einer Anzahl von Zuhaltungsscheiben und einem federnden Element, das bei Entfernung des Deckels den Riegel blockiert.

### Stand der Technik

Aus dem US-Patent 4.163.376 ist ein Kombinationsschloß bekannt geworden, bei dem der Riegel durch einen mehrfach abgewinkelten Hebel blockiert wird. Der Hebel trägt im Mittelbereich eine Lagerstelle, die über einen vernieteten Bolzen an einem Gehäusevorsprung seitlich der Riegelführung angelenkt ist. Ein Hebelarm drückt gegen den Schloßdeckel, der andere steht mit einem Haken über einer Aussparung des in Schließstellung befindlichen Riegels. Eine auf dem Bolzen geführte Schenkelfeder drückt den Hebel gegen den Deckel.

Wenn nun ein Unbefugter nach diversen Manipulationen den Schloßdeckel durch den Spindelkanal hindurch wegschlägt, um an die Zuhaltungen heranzukommen und den Riegel zurückzuziehen, wird dieser dadurch blockiert, daß der Sperrhebel unter der Kraft der Schenkelfeder in die Aussparung des Riegels einfällt.

Diese dreiteilige Zusatzvorrichtung zur Riegelblockierung ist nicht nur kompliziert und teuer, sondern sie stellt auch keinen vollkommenen Aufbruchsschutz dar. Wenn nämlich der Einbrecher durch den Kanal hindurch in der Lage ist, mit einigen Werkzeugen die Zuhaltungen in Obereinstimmung zu bringen, so wird es ihm auch leicht gelingen, den neben den Zuhaltungen liegenden Sperrhebel herunterzudrücken, um dann endgültig den Riegel zurückziehen zu können.

Bei einem anderen Kombinationsschloß ähnlicher Bauart ist in der Führungsbahn des Riegels eine Sperrfeder vorgesehen, die in einem Schlitz geführt ist, der zur Riegelbahn und zum Schloßdeckel senkrecht steht. Bei abgenommenem Schloßdeckel und ausgefahrenem Schloßriegel ist die Sperrfeder entspannt. Sie liegt dann mit ihrem mittleren Bereich in der Führungsbahn des Riegels, so daß dieser nicht mit Hilfe des Antriebsnockens zurückgeholt werden kann. Der Schloßdeckel ist an der Stelle, die über dem Federschacht liegt, mit einer Nase versehen, die die Feder bei der Deckelmontage zusammendrückt. Bei fertig montiertem Schloß liegt also die Sperrfeder außerhalb der Riegelbahn. Wenn allerdings der Deckel bei einem Aufbruchsversuch weggeschlagen wird, erfolgt die zusätzliche Blockade des Riegels. Auch bei diesem Schloß liegt die Sperrfeder so weit frei, daß man sie ertasten und herunterdrücken kann.

Um das Abtasten der Kombination und das Einstellen der Zuhaltungen zu erschweren, ist es aus einer Druckschrift der Firma LA GARD weiterhin bekannt, zwischen den Zuhaltungen und dem Schloßdeckel einen getrennt zu befestigenden Schutzschild vorzusehen, der im Mittelbereich eine so große Aussparung aufweist, daß er nicht vom Kanal aus mit dem Deckel weggeschlagen werden kann.

### Darstellung der Erfindung

Der Erfindung liegt die Aufgabe zugrunde, ein verbessertes, preiswertes und nicht überlistbares Kombinationsschloß zu schaffen, das allen Angriffsversuchen durch den Kanal widersteht.

Diese Aufgabe wird dadurch gelöst, daß das Gehäuse im Bereich der Führungsbahn des Riegels eine auf der Ebene des Deckels senkrecht stehende Bohrung aufweist, daß in dieser Bohrung ein federnder Sperrstift geführt ist, daß dieser Stift einen sperrenden Fuß aufweist, daß dieser Fuß einer Aussparung des ausgefahrenen Riegels gegenübersteht und daß der Deckel gegen die Kraft einer Feder den Fuß aus der Aussparung des Riegels heraushält.

Bei einem bevorzugten Ausführungsbeispiel wird der Sperrstift so groß gewählt, daß er bei entspannter Feder nicht über die obere Begrenzungsebene des Riegelführungskanales hinausragt.

### Beschreibung der Zeichnungen

Ein Ausführungsbeispiel wird anhand von Fig. 1-4 der Zeichnung erläutert.
Fig. 1 zeigt einen Längsschnitt durch das teilweise dargestellte Kombinationsschloß mit aufgesetztem Deckel,
Fig. 2 den gleichen Schnitt bei entferntem Deckel,
Fig. 3 eine Draufsicht auf das offene Schloßgehäuse,
Fig. 4 eine andere Ausführungsform.

Der Schnitt in Fig. 1 und 2 verläuft entlang der abgeknickten Linie AB in Fig. 3.

In Fig. 1 ist mit 1 das vorzugsweise im Druckgußverfahren hergestellte Schloßgehäuse bezeichnet. In der rechten Stirnseite des Gehäuses 1 ist der quaderförmige Riegel 2 gelagert. Nach oben hin ist das Gehäuse durch den Deckel 3 verschlossen. Mit 4 ist eine Bohrung bezeichnet, deren Achse senkrecht auf der Ebene des Deckels 3 steht. Diese Bohrung liegt teilweise vor der Riegelfläche, wie Fig. 3 zeigt. Der Riegelführungskanal im Gehäuse 1 wird also von der Bohrung angeschnitten. In die Bohrung ist ein zylindrischer Sperrstift 5 eingesetzt, dessen Fuß 5a auf einer Schraubenfeder 6 ruht. Die Feder 6 wird durch einen angeformten Stift 3a des Deckels 3 nach unten gedrückt. Der Sperrstift 5 weist im Bereich des Fußes 5a und des Kopfes 5b einen größeren und im Mittelbereich einen kleineren Durchmesser auf. Der Riegel 2 ist mit einer Aussparung 2a versehen, in die der Fuß 5a eindringt, wenn sich der Sperrstift 5 beim Entfernen des Deckels 3 nach oben bewegt. Im Deckel 3 ist mit 3b eine Sollbruchstelle angedeutet, die ringförmig über dem Spindelkanal 9 liegt.

Fig. 1 zeigt das Schloß im Normalzustand, in welchem der Riegel 2 über den nicht dargestellten Riegelnocken beliebig bewegt werden kann. Wird der Deckel 3 gewaltsam über den Spindelkanal entfernt, springt der Stift 5 entsprechend Fig. 2 in seine Sperrstellung, so daß der Riegel 2 durch den Fuß 5a, der als Spermase wirkt, sicher blockiert wird.

Aus Fig. 3 geht hervor, daß der Abstand s zwischen der Bohrlochachse und der Riegelfläche dem Radius des Sperrstiftes 5 in seinem mittleren Bereich entspricht. Dieser Sperrstift kann als Drehteil sehr preisgünstig hergestellt werden. Auch die Feder 6 ist als Standardbauteil äußerst kostengünstig. Der Riegel 2 wird über die Schraube 8 und den nicht dargestellten Einfallhammer angetrieben. Mit 10 sind die Zuhaltungsscheiben angedeutet. Die Aussparung 2a, der Stift 3a und die Bohrung 4 lassen sich als einfache geometrische Formen mit geringsten Werkzeugkosten in der Druckgußform verwirklichen.

Die Wandstärke des Riegelführungskanals wird so groß gewählt, daß der Stift 5 bei entferntem Deckel 3 nicht über die obere Fläche 1a hinausragt. Daher kann der Stift 5 vom Spindelkanal 9 aus nicht abgetastet oder entriegelt werden.

Die beschriebene Entriegelungssicherung ist nicht nur viel preisgünstiger als die bekannten Bauformen, sondern sie ist im Gegensatz zu jenen auch weitgehend manipulationssicher.

Fig. 4 zeigt im Ausschnitt eine weitere Schutzmaßnahme : Am Fuß der Bohrung 4 ist eine Hartmetallkugel 7 eingepreßt, die das gezielte Herausbohren des Sperrstiftes 5 verhindern soll. Anstelle der Kugel kann man auch Hartmetallplättchen einpressen, um gegenüber einer Kugel einige Millimeter an Bauhöhe einzusparen.

An jedem Schloß gehören einige weitere Punkte des Gehäusebodens zu den Schwachstellen. So ist z. B. die Schraube 8 gefährdet, die den Riegel 2 mit dem nicht dargestellten Einfallhammer verbindet. Entsprechendes gilt für den in die Zuhaltungsscheiben einfallenden Stift des Hammers. Wenn der Einbrecher den eingesetzten Schloßtyp kennt, kann er versuchen, diese Schwachpunkte mit Hilfe einer Bohrschablone durch die Schranktür hindurch anzusteuern. Um diesen Angriff abzuwehren, wird zusätzlich vorgeschlagen, weitere Schloßbodenpunkte durch den Einsatz von Hartmetallkörpem zu schützen.

Um eine Manipulation an den Zuhaltungsscheiben zu verhindern, können weitere Maßnahmen angewendet werden, die das Entfernen des Schloßdeckels verhindern. Sehr wirkungsvoll ist, im Schloßdeckel 3 am Ende des Spindelkanals 9 eine ringförmige Sollbruchstelle 3b vorzusehen. Beim Versuch, den Deckel durch den Spindelkanal hindurch wegzuschlagen, wird das Material an der Sollbruchstelle entfernt, so daß das Werkzeug ins Leere stößt. Die Sollbruchstelle 3b im Deckel 3 erfordert in der laufenden Produktion keine Zusatzkosten. Ihre Anwendung erlaubt es, auf den bekannten Schutzschild zu verzichten, trägt also zur weiteren Verbilligung bei.

Die Kombination der verschiedenen, sehr preiswerten Schutzmaßnahmen macht es für den Angreifer außerordentlich schwer, das Schloß zu überwinden, weil er ja in fast allen Fällen nicht wissen kann, weiche Vorkehrungen getroffen sind. Im übrigen kostet das Ausprobieren verschiedener Angriffshandlungen so viel Zeit, daß für ihn die Gefahr der Entdeckung auf frischer Tat ansteigt.

### Bester Weg zur Ausführung der Erfindung

Der beste Weg zur Umsetzung der Erfindung in die Praxis ist darin zu sehen, daß man den federnd gelagerten Sperrstift so lang wählt, daß er bei entspannter Feder nicht ertastet werden kann. Dies ist der Fall, wenn der Sperrstift genau mit der Fläche des Riegelführungskanales ab- _ schließt, also weder übersteht noch eintaucht.

### Gewerbliche Verwendbarkeit

Das beschriebene Kombinationsschloß kann bei allen Geld-oder Wertsachenschränken eingesetzt werden, die bis jetzt mit nicht oder nur schlecht abgesicherten Schlössern ausgerüstet wurden. Auch der nachträgliche Einbau ist ohne weiteres möglich.

### Bezugszeichenliste

1 Schloßgehäuse
1a obere Begrenzungsebene
1b Schloßgehäuseboden
2 Riegel
2a Aussparung
3 Deckel
3a Stift
3b Sollbruchstelle
4 Bohrung
5 Sperrstift
5a Fuß
5b Kopf
6 Schraubenfeder
7 Hartmetallkugel
8 Schraube
9 Spindel kanal
10 Zuhaltungsscheiben

## Patentansprüche

1. Kombinationsschloß mit einem gegossenen Gehäuse (1), einem aufgeschraubten Deckel (3), einem im Gehäuse geführten Riegel (2), einem den Riegel betätigenden Antriebsnocken, einer Anzahl von Zuhaltungsscheiben und einem federnden Element, das bei Entfernung des Deckels den Riegel blockiert, dadurch gekennzeichnet, daß das Gehäuse (1) im Bereich der Führungsbahn des Riegels (2) eine auf der Ebene des Deckels (3) senkrecht stehende Bohrung (4) aufweist, daß in dieser Bohrung (4) ein federnder Sperrstift (5) geführt ist, daß dieser Stift (5) einen sperrenden Fuß (5a) aufweist, daß dieser Fuß (5a) einer Aussparung (2a) des ausgefahrenen Riegels (2) gegenübersteht und daß der Deckel (3) gegen die Kraft einer Feder (6) den Fuß (5a) aus der Aussparung (2a) des Riegels (2) heraushält.

2. Kombinationsschloß nach Anspruch 1, dadurch gekennzeichnet, daß die Bohrung (4) als Sackloch ausgebildet ist, daß der Sperrstift (5) ein Drehteil mit größerem Durchmesser im Kopf- und Fußbereich und kleinerem Durchmesser im Mittelbereich ist und daß der Fuß (5a) auf einer Schraubenfeder (6) aufsitzt.

3. Kombinationsschloß nach Anspruch 1 und 2, dadurch gekennzeichnet, daß der Abstand (s) der Bohrlochmitte von der benachbarten Riegelfläche dem Radius des Sperrstiftes (5) im Mittelbereich entspricht.

4. Kombinationsschloß nach Anspruch 2, dadurch gekennzeichnet, daß der Deckel (3) einen angeformten Stift (3a) aufweist, der in die Bohrung (4) hineinragt und den Sperrstift (5) in Sollage hält.

5. Kombinationsschloß nach Anspruch 2, dadurch gekennzeichnet, daß der Sperrstift (5) bei entspannter Feder (6) nicht über die obere Begrenzungsebene (1a) des Riegelführungskanals hinausragt

6. Kombinationsschloß nach Anspruch 1, dadurch gekennzeichnet, daß der Schloßgehäuseboden (1b) am Fuß der Bohrung (4) eine Hartmetallkugel (7) als Aufbohrschutz aufweist.

7. Kombinationsschloß nach Anspruch 1 und 6, dadurch gekennzeichnet, daß an weiteren gefährdeten Punkten des Schloßgehäusebodens (1b) Hartmetallkugeln als Aufbohrschutz eingesetzt sind.

8. Kombinationsschloß nach Anspruch 1, dadurch gekennzeichnet, daß im Deckel (3) in der Umgebung des Spindelkanals (9) eine Sollbruchstelle (3b) vorgesehen ist.

## Claims

1. A combination lock with a cast casing (1), a screwed on cover (3), a sliding bolt (2) guided in the casing, a drive cam actuating the sliding-bolt, a number of tumbler discs and a spring element, which locks the sliding bolt when the cover is removed, characterised in that the casing (1) has a bore (4) perpendicular on the plane of the cover (3) in the region of the guide path for the sliding-bolt (2), that in this bore (4) a resilient locking pin (5) is guided, that this pin (5) has a locking bottom portion (5a), that this bottom portion (5a) is opposite to a recess (2a) of the projected sliding-bolt (2) and that the cover (3) keeps the bottom portion (5a) out of the recess (2a) of the sliding-bolt (2) against the force of a spring (6).

2. A combination lock according to claim 1, characterised in that the bore (4) is formed as a blind-end bore, that the locking pin (5) is a turned part with a fairly large diameter in the top and bottom region and with a fairly small diameter in the centre region and that the bottom portion (5a) is seated on a helical spring (6).

3. A combination lock according to claim 1 and 2, characterised in that the spacing (s) of the centre of the borehole from the adjoining sliding-bolt surface corresponds to the radius of the locking pin (5) in the centre region.

4. A combination lock according to claim 2, characterised in that the cover (3) has a moulded pin (3a), which projects into the bore (4) and keeps the locking pin (5) in the desired position.

5. A combination lock according to claim 2, characterised in that the locking pin (5) does not project beyond the upper limit plane (1 a) of the sliding-bolt guide channel when the spring (6) is released.

6. A combination lock according to claim 1, characterised in that the lock casing bottom (1b) has a hard alloy or metal ball (7) as protection against drilling at the bottom portion of the bore (4).

7. A combination lock according to claim 1 and 6, characterised in that hard metal balls are used as protection against drilling at other points on the bottom (1 b) of the lock casing which are under threat.

8. A combination lock according to claim 1, characterised in that in the cover (3) surrounding the spindle channel (9) a desired breaking point (3b) is provided.

## Revendications

1. Serrure à combinaisons qui comprend un boîtier moulé (1), un couvercle vissé (3), un verrou (2) guidé dans l'enveloppe, une came de commande qui met en action le verrou, un certain nombre de disques de maintien et un élément élastique qui bloque le verrou en cas d'enlèvement du couvercle, caractérisé en ce que le boîtier (1) comporte, dans la zone du trajet de guidage du verrou (2), un alésage (4) perpendiculaire au plan du couvercle (3), en ce qu'un étoquiau à ressort (5) est guidé dans cet alésage (4), en ce que cet étoquiau (5) comporte une base d'arrêt (5a), en ce que cette base (5a) se trouve en face d'un évidement (2a) du verrou (2) quand il est sorti et en ce que le couvercle (3), en résistant à la force d'un ressort (6), maintient la base (5a) hors de l'évidement (2a) du verrou (2).

2. Serrure à combinaisons selon la revendication 1, caractérisée en ce que l'alésage (4) est une cavité borgne, en ce que l'étoquiau (5) est réalisé par tournage et a un diamètre plus grand dans ses zones de tête et de base et un diamètre plus petit dans sa partie médiane, et en ce que la base (5a) prend appui sur un ressort hélicoïdal (6).

3. Serrure à combinaisons selon les revendications 1 et 2, caractérisée en ce que la distance (s) comprise entre le milieu de l'alésage et la surface . du verrou voisine correspond au rayon de l'étoquiau (5) dans sa partie médiane.

4. Serrure à combinaisons selon la revendication 2, caractérisée en ce que le couvercle (3) comporte une partie saillante (3a) qui pénètre dans l'alésage (4) et maintien l'étoquiau (5) dans la position qu'il doit occuper.

5. Serrure à combinaisons selon la revendication 2, caractérisée en ce que, lorsque le ressort (6) est détendu, l'étoquiau (5) ne dépasse pas le plan supérieur (ia) qui limite le conduit de guidage du verrou.

6. Serrure à combinaisons selon la revendication 1, caractérisée en ce que le fond (1 b) du boîtier de la serrure comporte, à la base de l'alésage (4), une bille en métal dur (7) constituant une protection contre une pénétration.

7. Serrure à combinaisons selon les revendications 1 et 6, caractérisée en ce qu'en d'autres points faibles du fond (1b) du boîtier de serrure, des billes en métal dur sont utilisées pour la protection contre une pénétration.

8. Serrure à combinaisons selon la revendication 1, caractérisée en ce que le couvercle (3) comporte, autour du passage de broche (9), une zone de rupture obligée (3b).
